# EUROPÄISCHE PATENTANMELDUNG

(11) **EP 1 975 326 A2**
(43) Veröffentlichungstag der Anmeldung: **01.10.2008**
(21) Anmeldenummer: 08001769.2
(22) Anmeldetag: 31.01.2008
(51) Int. Cl.: E03C 1/18

(54) **Spüle**

(30) Priorität: 30.03.2007 DE 102007015832
(71) Anmelder: NIRO-PLAN AG, 4663 Aarburg (CH)
(72) Erfinder: Huber, Rudolf, 79539 Lörrach (DE)
(74) Vertreter: Blumenröhr, Dietrich

(57) **Zusammenfassung**

Die Erfindung betrifft eine Spüle (1) mit einem Spülbecken (2) und einem Beckenrand (3). Das Spülbecken (2) weist vier Beckenseitenwände (4a-4d) und einen Beckenboden (5) auf sowie einen im Wesentlichen rechteckigen Horizontalquerschnitt mit abgerundeten Ecken (7a-7d,8a-8d). Erfindungsgemäß weisen ein erster Horizontalquerschnitt (9) in einem unteren Bereich der Beckenseitenwände (4a-4d) und ein zweiter Horizontalquerschnitt in einem oberen Bereich der Beckenseitenwände eine voneinander abweichende Form auf.

## Beschreibung

Die Erfindung betrifft eine Spüle, insbesondere eine Haushaltsspüle, mit einem Spülbecken und einem am oberen Ende des Spülbeckens umlaufenden Beckenrand, wobei das Spülbecken vier im Wesentlichen vertikal orientierte Beckenseitenwände und einen im Wesentlichen horizontalen Beckenboden sowie einen im Wesentlichen rechteckigen Horizontalquerschnitt mit abgerundeten Ecken aufweist.

Solche Spülbecken und Spülen werden - wenn sie aus Metall bestehen - meist durch Tiefziehen hergestellt. Bei der Gestaltung der Beckenform geht der Trend jedoch derzeit dahin, vor allem aus optischen Gründen Becken zu fertigen mit möglichst kleinen Rundungsradien im Bereich ihrer (auf den Horizontalquerschnitt bezogenen) Ecken, bis hin zum 0-Radius. 0-Radien sind bei Tiefziehbecken nicht realisierbar. Stattdessen werden sie durch Abkanten von Metallblechen und anschließendes Verschweißen der Ecken gefertigt. Diese Herstellungsart ist kostenintensiv und qualitativ schwer zu beherrschen.

Aus ziehtechnischer Sicht sind derzeit Rundungsradien fertigbar, die allenfalls in der Größenordnung von 70 mm bis 50 mm liegen. Will man noch kleinere Rundungsradien ausbilden, so muss beim Tiefziehen zwischen dem üblichen ersten Zug und dem Fertigzug ein Glühvorgang eingeschoben werden, da sich das Material in seinem Gefüge verändert bzw. verfestigt und durch den Glühvorgang wieder neu geordnet bzw. strukturiert werden kann.

Von diesem Stand der Technik ausgehend liegt der vorliegenden Erfindung die Aufgabe zugrunde, eine Spüle der eingangs genannten Art zur Verfügung zu stellen, die es ermöglicht, kleine Eckradien ohne Glühen des Beckens zu fertigen.

Diese Aufgabe wird erfindungsgemäß dadurch gelöst, dass ein erster Horizontalquerschnitt in einem unteren Bereich der Beckenseitenwände und ein zweiter Horizontalquerschnitt in einem oberen Bereich der Beckenseitenwände eine voneinander abweichende Form aufweisen, so dass man den Horizontalquerschnitt vorteilhafterweise an die im jeweiligen Höhenabschnitt vorhandenen Spannungen, Verfestigungen etc. beim bzw. infolge des Tiefziehens anpassen kann.

Besonders vorteilhaft ist es in diesem Zusammenhang, wenn die abgerundeten Ecken des ersten Horizontalquerschnitts einen größeren Rundungsradius aufweisen als die abgerundeten Ecken des zweiten Horizontalquerschnitts. Dadurch ergibt sich für den Betrachter im oberen Bereich der gewünschte engere Rundungsradius, während er den größeren Rundungsradius im unteren Beckenbereich nicht so genau wahrnehmen wird.

Somit kann man die problematischen Rundungsradien am Beckenboden in ihrer Größe beibehalten, also das Becken in diesem Bodenbereich bzw. im Bereich der unteren Seitenwände wie herkömmliche Spülbecken ausbilden. Dadurch werden höhere Zugspannungen in der Platine vermieden, die das Material zum Reißen bringen könnten. Statt dessen wird lediglich die Ziehmatrize mit einem kleineren Radius versehen, was der Kunde insbesondere im oberen Bereich des umlaufenden Beckenrands feststellen wird.

Mit anderen Worten: Sind die Rundungsradien im Bereich des oberen Beckenrands klein genug, so fallen die größeren Rundungsradien im unteren Bereich der Seitenwände bzw. im Bodenbereich gar nicht so sehr ins Gewicht, so dass dort die Rundungsradien so groß ausgeführt werden können, dass die Vermeidung von großen unzulässigen Zugspannungen etc. vermieden werden. Hierbei sollte der Rundungsradius im unteren Bereich der Beckenseitenwände in der Größenordnung von zwischen 50 und 80 mm und etwa bei etwa 70 mm liegen und der Rundungsradius im oberen Bereich der Beckenseitenwände und insbesondere am oberen Ende des Spülbeckens in der Größenordnung von zwischen 30 und 50 mm und insbesondere bei etwa 40 mm liegen. Der angedeutete Unterschied zwischen 70 mm einerseits und 40 mm andererseits ist deutlich und groß genug, so dass im oberen Bereich der Rundungsradius wunschgemäß möglichst klein ausgeführt werden kann und auf der anderen Seite aber der Rundungsradius im unteren Bodenbereich so groß bleiben kann, dass überhöhte Zugspannungen und vor allem natürlich Beschädigungen des Materials verhindert werden können.

Üblicherweise wird die Spüle durch Tiefziehen in zumindest zwei Ziehvorgängen hergestellt, wobei nun erfindungsgemäß vorgesehen ist, ohne Glühvorgang zwischen den beiden Ziehvorgängen auszukommen. Dies reduziert den Herstellungsaufwand erheblich, indem es die üblichen, dem Glühen folgenden Nacharbeiten vermeidet.

Die größeren Radien im Bereich des Beckenbodens haben nicht nur ziehtechnische bzw. herstellungstechnische Vorteile, sondern sie sind auch für den Kunden vorteilhaft: Da sie keine schwer zugänglichen bzw. zu engen Ecken bilden, sind sie besonders leicht zu reinigen. Und auch in ökonomischer Hinsicht weist der vorliegende Erfindungsgegenstand Vorteile auf: Durch die größeren Radien im Beckenboden ist das Volumen innerhalb des Beckens - verglichen mit einem Becken mit gleich bleibenden Radien - geringer, wodurch weniger Wasser benötigt wird, um eine gewisse Füllhöhe zu erreichen.

Weitere Merkmale und Vorteile der vorliegenden Erfindung ergeben sich aus den Unteransprüchen sowie aus den nachfolgenden Beschreibungen eines Ausführungsbeispiels anhand der Zeichnung; hierbei zeigen
- Figur 1: eine erfindungsgemäße Spüle in Vorderansicht;
- Figur 2: die Spüle aus Figur 1 in perspektivischer Seitenansicht;
- Figur 3: die Spüle aus den Figuren 1 und 2 in Draufsicht; und
- Figur 4: die Spüle aus den Figuren 1 bis 3 in Seitenansicht.

Die Figuren 1 bis 4 zeigen eine Spüle 1 mit einem Spülbecken 2 und einem am oberen Ende des Spülbeckens umlaufenden Beckenrand 3. Das Spülbecken weist vier im Wesentlichen vertikal orientierte Beckenseitenwände 4a, 4b, 4c, 4d auf (siehe insbesondere Figur 2) und einen im Wesentlichen horizontalen Beckenboden 5. Die Beckenseitenwände 4a bis 4d sind jeweils im Wesentlichen im rechten Winkel zueinander angeordnet und auch der Beckenboden 5 ist im Wesentlichen senkrecht zu den Beckenseitenwänden orientiert. Im Beckenboden 5 ist ein Ablauf 6 vorgesehen, wobei der Beckenboden derart abgeschrägt ausgebildet ist, dass der Ablauf 6 an der tiefsten Stelle des Beckenbodens angeordnet ist. In ebenfalls an sich bekannter Art und Weise sind die Beckenseitenwände 4a bis 4d leicht zur Vertikalen geneigt, um ein Herstellen durch Tiefziehen zu ermöglichen bzw. um das tiefgezogene Becken leichter aus der Form entnehmen zu können. Dieser grundsätzliche Aufbau ist bei allen derartigen Spülen nahezu gleich und entspricht somit dem einschlägigen Stand der Technik.

Das wesentliche Merkmal der erfindungsgemäßen Spüle ist insbesondere in Figur 3 anhand der Radien R, r zu sehen: In Figur 3 ist in der Draufsicht auch ein Horizontalschnitt durch die Spüle vorstellbar. Die Spüle 1 ist im Horizontalschnitt im Wesentlichen vier- bzw. rechteckig mit den vier Beckenseitenwänden 4a bis 4d mit abgerundeten Ecken 7a bis 7d bzw. 8a bis 8d.

Betrachtet man sich einen Horizontalquerschnitt im unteren Bereich der Beckenseitenwände, also beispielsweise eine Übergangskante 9 zwischen dem Beckenboden 5 und den Beckenseitenwänden 4a bis 4d, so ist der Radius in den Ecken 7a bis 7d mit dem Bezugszeichen R angedeutet, der in einem Beispielfall in der Größenordnung von 70 mm liegt. Betrachtet man sich hiergegen den oberen Beckenrand 3 mit seinen Ecken 8a bis 8d, so kann man unschwer erkennen, dass der Eckenradius bzw. Rundungsradius r des Beckenrandes 3 deutlich kleiner ausfällt als der Radius R im unteren Bereich der Beckenseitenwände und bei einem Beispiel etwa 40 mm beträgt.

Aus Figur 2 erkennt man, dass die Übergangslinien 10 zwischen den ebenen Beckenseitenwänden 4a bis 4d und den abgerundeten Kanten 11 a bis 11 d geneigt verlaufen mit ihren oberen Enden näher beieinander als im Bereich ihrer unteren Enden. Dadurch verjüngen sich diese Kantenrundungen quasi und nehmen eine leicht konische bzw. kegelstumpfförmige Segmentform an.

Die Neigung dieser Übergangskanten 10 ist ein Maß für den Unterschied im Rundungsradius zwischen einem unteren Horizontalquerschnitt und einem oberen Horizontalquerschnitt. Für den Benutzer einer solchen Spüle ist vor allem der Rundungsradius im oberen Bereich und insbesondere am Beckenrand 3 wichtig, da dieser am ehesten wahrgenommen wird. Hingegen ist der Rundungsradius im unteren Bereich des Spülbeckens zweitrangig, so dass man in diesem Bereich den Radius etwas größer lassen kann, um damit in der vorbeschriebenen Art und Weise das Tiefziehen zu vereinfachen bzw. zu verbessern und einen Glühvorgang während bzw. nach dem Tiefziehprozess zu verhindern.

Zusammengefasst bietet die vorliegende Erfindung den Vorteil, mit Hilfe einer neuartigen Spülbeckengestaltung die Form des Spülbeckens an aktuelle ästethische Anforderungen anzupassen, ohne hierbei den Herstellungsaufwand wesentlich zu vergrößern. Somit kann mit dem herkömmlichen Tiefziehverfahren gearbeitet werden und dennoch ein Rundungsradius im oberen Bereich erhalten werden, der ansonsten nur durch Verschweißen von einzelnen ebenen Metallblechen möglich ist.

## Patentansprüche

1. Spüle, insbesondere Haushaltsspüle, mit einem Spülbecken (2) und einem am oberen Ende des Spülbeckens umlaufenden Beckenrand (3), wobei das Spülbecken (1) vier im wesentlichen vertikal orientierte Beckenseitenwände (4a - 4d) und einen im wesentlichen horizontalen Beckenboden sowie einen im wesentlichen rechteckigen Horizontalquerschnitt mit abgerundeten Ecken (7a - 7d, 8a - 8d) aufweist,
**dadurch gekennzeichnet,**
**dass** ein erster Horizontalquerschnitt (9) in einem unteren Bereich der Beckenseitenwände (4a - 4d) und ein zweiter Horizontalquerschnitt (3) in einem oberen Bereich der Beckenseitenwände eine voneinander abweichende Form aufweisen.

2. Spüle nach Anspruch 1,
**dadurch gekennzeichnet,**
**dass** die abgerundeten Ecken (7a - 7d) des ersten Horizontalquerschnitts (9) einen größeren Rundungsradius (R) aufweisen als die abgerundeten Ecken (8a - 8d) des zweiten Horizontalquerschnitts (3).

3. Spüle nach zumindest einem der vorstehenden Ansprüche,
**dadurch gekennzeichnet,**
**dass** der Rundungsradius (R) im unteren Bereich der Beckenseitenwände (4a - 4d) in der Größenordnung von zwischen 50 und 80 mm und insbesondere bei etwa 70 mm liegt, und dass der Rundungsradius (r) im oberen Bereich der Beckenseitenwände und insbesondere am oberen Rand (3) des Spülbeckens (2) in der Größenordnung von zwischen 30 und 50 mm uns insbesondere bei etwa 40 mm liegt.

4. Spüle nach zumindest einem der vorstehenden Ansprüche,
**dadurch gekennzeichnet,**
**dass** die Spüle (1) aus Metall und insbesondere aus Edelstahl besteht.

5. Spüle nach zumindest einem der vorstehenden Ansprüche,
**dadurch gekennzeichnet,**
**dass** die Spüle (1) durch Tiefziehen in zumindest zwei Ziehvorgängen und ohne Glühvorgang zwischen den zwei Ziehvorgängen hergestellt ist.
